# EUROPÄISCHE PATENTSCHRIFT

(11) **EP 1 304 987 B1**
(45) Veröffentlichungstag und Bekanntmachung des Hinweises auf die Patenterteilung: **07.09.2005**
(21) Anmeldenummer: 01964847.6
(22) Anmeldetag: 26.07.2001
(51) Int. Cl.: A61G 7/10

(54) **VORRICHTUNG ZUM UMSETZEN INSBESONDERE KÖRPERBEHINDERTER PERSONEN**
DEVICE FOR MOVING ESPECIALLY PHYSICALLY HANDICAPPED PERSONS
DISPOSITIF PERMETTANT DE DEPLACER DES PERSONNES, EN PARTICULIER HANDICAPEES PHYSIQUES

(30) Priorität: 04.08.2000 DE 10038861
(43) Veröffentlichungstag der Anmeldung: 02.05.2003
(73) Patentinhaber: Leonair GmbH, 71229 Leonberg (DE)
(72) Erfinder: ZEEB, Lothar, 71229 Leonberg (DE)
(74) Vertreter: Jakelski, Joachim
(86) Internationale Anmeldenummer: PCT/DE2001/002803
(87) Internationale Veröffentlichungsnummer: WO 2002/011659

(56) Entgegenhaltungen:
- DE-A- 2 749 146
- FR-A- 2 526 312
- US-A- 2 757 388
- US-A- 4 117 561
- US-A- 5 384 922
- US-A- 5 560 053

## Beschreibung

Die Erfindung betrifft eine Vorrichtung zum Umsetzen einer Person aus einer ersten Position in eine mindestens zweite Position mit einem bodenseitig angeordneten Basisteil und einem an dem Basisteil drehbar angeordneten Drehteil mit wenigstens einem im Wesentlichen senkrecht zu dem Drehteil angeordneten ersten Halteteil zum zeitweiligen Halten der Person.

Eine solche Vorrichtung ist beispielsweise aus der US-A-5,384,922 bekannt. Durch solche mechanischen Hebe- und/oder Umsetzvorrichtungen werden körperlich behinderte Personen, die beim Übersetzen von einer ersten Position, z.B. aus einem Rollstuhl, in eine zweite Position, z.B. auf eine Toilette, ein Bett, ein Kraftfahrzeug oder dergleichen (oder in umgekehrter Richtung) auf Pflegepersonal angewiesen sind, unterstützt. Dies ermöglicht einerseits, dass eine solche Person von nur einer einzigen Pflegekraft umgesetzt werden kann und zudem die Pflegekraft selbst durch eine solche Vorrichtung körperlich entlastet wird.

Es sind ferner Hebevorrichtungen bekannt, die in erster Linie für schwerstbehinderte Personen, von denen keine große bzw. überhaupt keine körperliche Aktivität erwartet werden kann, geeignet sind. Solche Vorrichtungen erfordern einen hohen Bedienungsaufwand und somit auch Zeitaufwand bei einem solchen Umsetzvorgang. Diese Vorrichtungen stellen sich zudem technisch aufwendig dar und sind für den der vorliegenden Erfindung zu Grunde liegenden primären Anwendungsbereich bei behinderten Personen, die durchaus in gewissem Grad selbständig aufstehen und sich hinsetzen können, deutlich überqualifiziert.

Darüber hinaus sind Vorrichtungen bekannt, bei denen das Umsetzen der behinderten Person mittels einer Drehhubvorrichtung oder mittels einer Drehscheibe, d.h. über eine horizontal durchgeführte Drehbewegung, von der ersten Position, meist die Rollstuhlposition, in die zweite Position, z.B. die Toilettenposition, bewegt werden. Die zweite Position stellt dabei in aller Regel eine von mehreren möglichen Positionen dar, beispielsweise im Falle eines in umittelbarer Nähe zu einem Bett angeordneten Sitzmöbels. Diese Drehteile dienen dabei ausschließlich zur Unterstützung des Drehvorganges. Das Abstützen sowie Balancehalten der behinderten Person bei dem Umsetzvorgang ist allerdings allein durch die Pflegekraft zu bewerkstelligen.

Eine Vorrichtung zur Unterstützung des Stehens und anderer Körperhaltungen körperbehinderter Personen ist aus der DE 197 24 770 C 1 bekannt geworden. Die Vorrichtung weist einen auf eine Grundplatte montierten Gerätekorpus auf, an dem radial außen an einem Sitzholm eine relativ kleine Sitzfläche angeordnet ist, wobei eine auf dieser Sitzfläche sitzende körperbehinderte Person mittels einer Fußfixierung, mittels Kniepelotten sowie mittels einer Thoraxpelotte an dem Gerätekorpus fixiert gehalten wird. Zusätzlich sind Handläufe vorgesehen, um die erforderliche Ausgangsstellung für die jeweilige Therapie selbständig einnehmen zu können. An dem Sitzholm radial außen ist eine Kupplung für den Rollstuhl vorgesehen. Vor der Benutzung werden der Rollstuhl und die Vorrichtung mittels der Kupplung mechanisch verbunden. Mit Hilfe der Handläufe zieht sich der Behinderte mit eigener Kraft auf den Sitz und richtet sich - seinen körperlichen Möglichkeiten entsprechend - unter Verwendung der Fußfixierung und der Pelotten zur Sicherung und Unterstützung auf. Diese bekannte Vorrichtung dient insbesondere zur Unterstützung von Therapiebemühungen einer an einen Rollstuhl gebundenen behinderten Person. Die Drehbarkeit des gesamten Gerätekorpus geschieht über an der Grundplatte angebrachte Transportrollen und setzt somit eine relativ große freie Stand- und Rangierfläche der Vorrichtung voraus. Zudem ist die Vorrichtung nur wenig flexibel im Hinblick auf eine Anpassung an örtliche Gegebenheiten.

Des Weiteren ist aus der DE 196 47 498 A 1 eine Vorrichtung zum Aufrichten von Personen aus einer sitzenden in eine aufrechte Position bekannt. Die Vorrichtung weist einen Rahmen und eine darauf angeordnete Fußstütze auf, auf der eine einen Seilzug und einen Gurt aufweisende Hebevorrichtung angeordnet ist. Die Fußstütze und die darauf angeordnete Hebevorrichtung sind zum Rahmen mittels eines ein Handrad und einen Zahntrieb aufweisenden Drehantriebs verdrehbar angeordnet. Diese Vorrichtung zielt insbesondere darauf ab, dass beim Umsetzen einer Person keine dritte Person erforderlich ist und richtet sich daher ausschließlich an pflegebedürftige Personen, die zwar nicht aus eigener Kraft aufstehen können, allerdings selbständig die dort beschriebene Hebemimik sowie die Antriebssteuerung bedienen können.

Eine Umsetzhilfe mit einer Drehscheibe ist schließlich auch in der DE 199 04 669 A 1 beschrieben. Auf der Drehscheibe ist ein über Scharniere schwenkbar ausgebildetes Standelement angeordnet. Die Umsetzhilfe weist insbesondere auf einer Seite eine Ausbuchtung zur Aufnahme eines Kniebereichs eines Helfers bzw. einer Pflegeperson auf. Auf der gegenüberliegenden Seite sind zwei jeweils seitlich nach außen versetzte Ausbuchtungen zur Aufnahme der Knie der umzusetzenden Person vorgesehen. Allein durch Rotation der Drehscheibe kann die umzusetzende Person somit von einer ersten Position in eine zweite Position umgesetzt werden. Allerdings ist zum Betrieb dieser Umsetzhilfe besonders geschultes Personal notwendig.

Darüber hinaus ist aus der EP 0 633 010 B1 ein Drehteller als Sitzfläche für körperbehinderte Personen bekannt geworden. Dieser dient allerdings lediglich zur Drehung einer behinderten Person in Sitzhaltung zu Umsetzzwecken, ermöglicht allerdings nicht das Aufrichten einer rollstuhlgebundenen Person.

Ein Nachteil der genannten Vorrichtungen liegt darin, dass sich die behinderte Person während des Drehens unsicher fühlt. Ein weiterer Nachteil besteht darin, dass sich die umzusetzende Person während des Auf- und Absteigens meist unsicher fühlt, nicht zuletzt bedingt durch die geringe Kippsicherheit dieser Vorrichtungen, insbesondere entlang der Auf- bzw. Absteigrichtung. Zudem wird von der Pflegekraft eine besondere Schulung vorausgesetzt oder sogar ein hoher, ihrer Gesundheit nicht förderlicher, z.B. Rückenschäden verursachender, körperlicher Einsatz gefordert.

Darüber hinaus erfordern die meisten der bekannten Vorrichtungen einen relativ hohen Platzbedarf zum Erreichen der erforderlichen Kippsicherheit, insbesondere bei dem genannten Umsetzvorgang und der dabei erforderlichen Drehbewegung des Drehteils, und lassen sich daher nicht ausreichend nahe an die umzusetzende Person heranführen.

Es ist deshalb Aufgabe der vorliegenden Erfindung, eine Vorrichtung der eingangs genannten Art anzugeben, welche die vorgenannten Nachteile des Standes der Technik vermeidet.

Die Vorrichtung soll insbesondere beim Auf- und Absteigen der umzusetzenden Person auf die Vorrichtung eine möglichst hohe Kippsicherheit bieten, wobei angenommen wird, dass die Person über ausreichende Körperkräfte verfügt, um sich an dem Umsetzvorgang aktiv beteiligen zu können. Gleichzeitig soll eine einfache und schnelle Anpassbarkeit an die jeweiligen baulichen Gegebenheiten von Rollstuhl, Toilette und Behindertenmöbel gewährleistet sein. Darüber hinaus soll die Vorrichtung auch möglichst raumsparend aufgebaut sein. Zusätzlich soll die Vorrichtung möglichst nahe an ein Mobiliar oder eine sanitäre Einrichtung, z.B. eine Toilette, heranfahrbar und möglichst einfach und mit möglichst geringem Kraftaufwand verfahrbar sein.

Die Aufgabe wird gelöst durch die Merkmale des Hauptanspruchs. Vorteilhafte Weiterbildungen der erfindungsgemäßen Vorrichtung sind Gegenstand der Unteransprüche.

Die Besonderheit der Erfindung liegt darin, dass bei einer eingangs genannten Vorrichtung ein im Wesentlichen flach ausgebildetes, außerhalb des Basisteils 1 angeordnetes und im Wesentlichen um das Basisteil 1 schwenkbares mindestens einteiliges Schwenkteil 3 + vorgesehen ist.

Der Erfindung liegt dabei der Gedanke zugrunde, eine die Kippsicherung der Vorrichtung erhöhende sowie gleichzeitig als Auffahrhilfe für Rollstühle dienende Verbesserung bekannter Umsetzvorrichtungen zu schaffen. Die erste Position der umzusetzenden Person entspricht daher bevorzugt einer Auffahrstelle für einen Rollstuhl.

Die erfindungsgemäß vorgeschlagene Vorrichtung bietet wegen der genannten Auffahrfunktion des Schwenkteils eine hohe Kippsicherheit, insbesondere beim Aufrichten bzw. Hochziehen der behinderten Person aus dem Rollstuhl. Aufgrund der Verschwenkbarkeit des Schwenkteils ergibt sich diese Kippsicherheit auch in unterschiedlichen Umsetzsituationen, d.h. Umsetzbedingungen mit unterschiedlichen Umsetzwinkeln. Denn das Schwenkteil kann an in eine nahezu beliebige Position gedreht werden, um die umzusetzende Person auf das Drehteil aufzunehmen. Zusätzlich im Bereich der zweiten Position, z.B. einer Toilette, vorgesehene Stützelemente ermöglichen eine Kippfestigkeit der Vorrichtung auch in dieser Richtung. Ferner läßt sich die Vorrichtung einfach und schnell an die jeweiligen baulichen Gegebenheiten von Rollstuhl, Toilette und Behindertenmöbel anpassen.

Die Verschwenkbarkeit sämtlicher die Kippsicherheit erhöhender Stützelemente einschließlich des Schwenkteils bedingen zusätzlich eine hohe Mobilität bzw. Portabilität, d.h. gute Verfahrbarkeit, der gesamten Vorrichtung. Die Vorrichtung ist zudem leicht durch eine Person verfahrbar. Insbesondere läßt sich die gesamte Vorrichtung ähnlich einer Sackkarre mit entsprechend geringem Kraftaufwand verfahren.

Aufgrund der Verwendung des Drehteils im Zusammenspiel mit dem Schwenkteil ergibt sich zudem ein nur geringer Raumbedarf trotz der genannten hohen Kippsicherheit. Auch bei Nichtbenutzung der Vorrichtung erfordert diese möglichst wenig Stellfläche.

Da die verschiedenen Funktionen der Vorrichtung ausschließlich unter Zuhilfenahme der Füße betrieben werden können, hat die Pflegekraft während der Versorgung der behinderten Person beide Hände frei, was gleichzeitig deren Sicherheitsempfinden erhöht. Sowohl während des Befindens der behinderten Person in der Vorrichtung als auch während des Übergangs der Person vom Rollstuhl (oder der Toilette oder des Sitzmöbels) auf die Vorrichtung findet die behinderte Person einen von der Pflegekraft unabhängigen festen Halt. Es ist auch kein Rangieren der Vorrichtung erforderlich, während sich die behinderte Person darauf befindet oder gar gedreht wird.

Des Weiteren sind aus der Vorrichtung zur Herstellung der Kippsicherheit etwa herausragende Stützen auf ein absolut erforderliches Minimum reduziert und stellen daher keine Stolperfallen für das Pflegepersonal dar.

Die erfindungsgemäße Vorrichtung wird nachfolgend anhand eines in der Zeichnung dargestellten bevorzugten Ausführungsbeispiels beschrieben, aus dem sich weitere Merkmale und Vorteile der Erfindung ergeben. In der Zeichnung sind identische oder funktional gleiche Merkmale durch übereinstimmende Bezugszahlen bezeichnet.

Im Einzelnen zeigen:
- Fig. 1: eine Seitenansicht einer erfindungsgemäßen Umsetzvorrichtung;
- Fig. 2: eine Frontansicht der in Fig. 1 gezeigten Umsetzvorrichtung, und zwar in der in Fig. 1 durch den Pfeil angedeuteten Blickrichtung 'B';
- Fig. 3: eine Draufsicht der in den vorherigen Figuren dargestellten Umsetzvorrichtung;
- Fig. 4: eine seitliche Schnittansicht bodennaher Funktionsteile der in den vorherigen Figuren dargestellten Umsetzvorrichtung;
- Fig. 5: eine Ausschnittvergrößerung des in Fig. 3 gestrichelt gekennzeichneten Teilbereichs 'Z';
- Fig. 6a: eine weitere der Fig. 3 entsprechenden Draufsicht zur Illustration der Schwenkstützen-Funktionalität;
- Fig. 6b: eine der Fig. 6a entsprechende Darstellung zur Illustration der Schwenkbogenstützen-Funktionalität;
- Fig. 7: eine den Figuren 6a und 6b entsprechende Draufsicht zur Illustration der Funktionalität eines mit der Drehscheibe drehfest angeordneten Handlaufs;
- Fig. 8a,b: zwei der Fig. 1 entsprechende Seitenansichten der Umsetzvorrichtung zur Illustration der Verfahrbarkeit der Umsetzvorrichtung.

Die Fig. 1 zeigt eine zwischen einem gestrichelt angedeuteten Rollstuhl 80 und einem ebenfalls gestrichelt angedeuteten Toilettenbecken 90 angeordnete Umsetzvorrichtung. Diese weist eine Grundplatte 1 auf, auf der eine Drehscheibe 2 mittels eines Rollen 44 aufweisenden Rollenlagers in der Papierebene drehbar gelagert ist. Die Drehscheibe ist bevorzugt in der (senkrecht zur Papierebene liegenden) Drehebene kreisrund ausgebildet, kann allerdings, da es auf die Form der Drehscheibe 2 vorliegend nur wenig ankommt, auch jede andere Form aufweisen, beispielsweise quadratisch oder vieleckig ausgebildet sein. Aus Platzgründen bietet sich allerdings eine runde Form an. Auf Seiten des Rollstuhls 80 schließt sich an die Grundplatte 1 eine Schwenkstütze 3 an. Die Schwenkstütze 3 weist bodenseitig Gleitelemente 32 auf, die ein leichtes Gleiten der Schwenkstütze 3 senkrecht zur Papierebene ermöglichen.

Oberhalb der Drehscheibe 2 ist ferner ein mit der Drehscheibe 2 fest verbundener und in etwa senkrecht nach oben ragender Handlauf 16 vorgesehen, in dessen oberem Bereich ein über ein Scharnier 51 in der Papierebene schwenkbar befestigter Transporthebel 50 angeordnet ist. Der Transporthebel dient insbesondere dazu, die Umsetzvorrichtung durch nur eine Person leicht verfahren zu können.

Zur Illustration der Funktionsweise der gezeigten Vorrichtung sei angenommen, dass eine umzusetzende Person, beispielsweise eine körperbehinderte Person mit noch gering existierender Arm- und Beinfunktion, zunächst in dem Rollstuhl 80 sitzt und mittels der Umsetzvorrichtung von dem Rollstuhl 80 auf die Toilettenschüssel 90 umgesetzt werden soll. Ferner sei angenommen, dass die Schwenkstütze, wie in Fig. 1 gezeigt, durch die Pflegeperson bereits in Richtung des Rollstuhls 80 gedreht wurde..Des Weiteren sei die Drehscheibe 2 mit dem darauf verankerten Handlauf 16 um 180° gedreht, d.h. der Transporthebel 50 zeige in Richtung des Stützstocks 17.

Die Person wird sich dabei zunächst der Vorrichtung nähern und mit den Vorderrädern 95 des Rollstuhl 80 auf die Schwenkstütze 3 auffahren. Danach wird die Person versuchen, sich mit ihrer Armkraft, gegebenenfalls unter Zuhilfenahme der anwesenden Pflegeperson, sich an dem Handlauf 16 hochzuziehen und dabei ein Kippmoment auf die gesamte Vorrichtung in Richtung des Rollstuhls 80 ausüben. Dieses Kippmoment wird durch die auf die Schwenkstütze 3 durch die Vorderräder 95 ausgeübte Anpresskraft ausgeglichen. Die Auffahrmöglichkeit des Rollstuhls auf die Schwenkstütze 3 bewirkt demnach eine zusätzliche Kippfestigkeit der gesamten Vorrichtung, und zwar im Wesentlichen durch das Eigengewicht der umzusetzenden Person.

Nachdem die umzusetzende Person in der Vorrichtung steht und sich sich am Handlauf 16 festhält, löst die Pflegekraft den Riegel 9 mit dem Fuß, hält mit ihren noch freien Händen Kontakt zu der Person und dreht diese mittels der Drehscheibe 2 so lange, bis sich die Person vor der Toilettenschüssel 90 befindet. Danach verriegelt die Pflegeperson die Drehscheibe 2 wieder. Nun kann sich die umzusetzende Person über einen Griffwechsel zunächst mit einer Hand an einem der beiden Kugelgriffe 61 und danach auch mit der anderen Hand an dem zweiten Kugelgriff abstützen und sich danach auf die Toilettenschüssel 90 nieder lassen.

Die auf den Stützstöcken 17 angeordneten Kugelköpfe 61 dienen dabei als Dreh- und Stützlager der Handinnenfläche der umzusetzenden Person. Der auf der Drehscheibe 2 außermittig angebrachte Handlauf 16 bewirkt große freie Stehfläche 63 und eine breite Zugangsmöglichkeit zwischen dem Handlauf 16 und der Toilette 90.

Die in Fig. 2 gezeigte Frontansicht in der in Fig. 1 eingezeichneten Richtung ,B' läßt gut erkennen, dass die Stützstöcke 17 und der Handlauf 16 mittels Lösegriffen 37 demontierbar ausgebildet sind, um den Transport der Umsetzvorrichtung zu vereinfachen.

Fig. 3 verdeutlicht zum einen den Aufbau der Grundplatte 1. Eine als Versteifung für die Grundplatte 1 angebrachte Brücke 20, 21 ist mit einem Stützfuß 60 fest verbunden. Mehrere Rippen 6 wirken dabei als Versteifung für die Grundplatte 1. Die Rippen 6 können ebenso als Gesamtbiege- oder Schweißkonstruktion ausgeführt sein. Die Rippen 6 können alternativ untereinander fest und mit den Brücken 20, 21 als ein einziges Bauteil vorgesehen werden. Die Rippen 6 nehmen - neben aus Fig. 4 erkennbaren Lagerböcken 7 - Stützrollen 44 auf, mittels derer die Drehscheibe 2 auf der Grundplatte 1 drehbar gelagert ist.

Die Schwenkstütze 3 ist in dem vorliegenden Beispiel so ausgebildet, dass sie sowohl nach oben als auch nach rechts oder links geschwenkt werden kann (siehe Fig. 6a), um die Vorrichtung an die örtlichen Gegebenheiten anpassen zu können.

Auf der gegenüberliegenden Seite der hier gezeigten Nullposition der Schwenkstütze sind ferner Stützelemente 18, 21, 60 (Fig. 4) vorgesehen, die zur Kippstabilisierung der Umsetzvorrichtung auch in diese Richtung dienen. Am Stützelement 60 sind ferner Laufräder 43 angeordnet, mittels derer die Umsetzvorrichtung bewegt d.h. verfahren werden kann, wobei die Laufräder 43 beim Abstellen der Vorrichtung keinen Bodenkontakt haben. Diesen erhalten sie erst beim Verfahren der Vorrichtung, d.h. wenn die Vorrichtung dazu gekippt wird.

Zudem weist die Drehscheibe 2 radial außen Ausnehmungen 64 auf, in die im Bereich der Stützelemente 20, 21 angeordnete Riegel eingreifen, womit die Drehscheibe 2 in Drehrichtung fixiert werden kann.

In der in Fig. 4 gezeigten seitlichen Schnittansicht auf die bodennahen Elemente der Umsetzvorrichtung ist erkennbar, dass zwischen der Grundplatte 1 und der Schwenkstütze 3 Führungselemente 30 vorgesehen sind, welche zum einen die Schwenkstütze 3 konzentrisch um die Grundplatte 1 führen und zum anderen die Gewichtskräfte der gesamten Vorrichtung sowie einer auf ihr befindlichen Person aufnehmen. Eine zusätzlich auf der Schwenkstütze 3 verankerte Rippenanordnung 5 dient mehreren Funktionen, und zwar zur mechanischen Versteifung der Schwenkstütze 3, als Anlageflächen 55 zur (senkrecht zur Papierebene) seitlichen Verstellung der Schwenkstütze (s. auch Fig. 6a) sowie als Anschlag 56 für die vorderen Rollstuhlräder 95 (s. Fig. 3).

An dem Stützfuß 60 ist ein in etwa senkrecht nach oben verlaufender Stützstock 17 angebracht, der eine Bewegung der Umsetzvorrichtung ähnlich der Bewegung einer Sackkarre ermöglicht (siehe auch Figuren 8a und 8b). Zwischen dem Stützfuß 60 und dem Stützstock 17 ist eine Lagerung 46 vorgesehen, um die sich eine Schwenkbogenstütze 18 drehen kann. Die Radaufhängung 62 ist mit dem Stützfuß 60 fest verbunden. Die Radialführung der Drehscheibe 2 zur Grundplatte 1 erfolgt über den auf der Drehscheibe 2 fest installierten Zentralführungsbolzen 26, welcher seinerseits in einer Lagerbuchse 38 geführt wird, die von einem Zentrallagergehäuse 13 aufgenommen wird. Dieses Zentrallagergehäuse 13 ist fest mit der Grundplatte 1 verbunden.

Fig. 5 zeigt eine Riegelmimik zum Festellen/Lösen der Drehscheibe 2. Die Mimik ist von jeweils unterschiedlicher Seite her zugänglich und nur mit einem Fuß über einen Hebel 11 betätigbar. Die Mimik weist insbesondere zwei voneinander unabhängig arbeitende Riegel 9 (siehe Figur 7) zum Feststellen/Lösen der Drehscheibe 2 auf. Die Riegel, von denen in Fig. 5 nur einer dargestellt ist, sind als Fallriegelkonstruktion ausgeführt und an der Brücke 20, 21 drehbar gelagert. Figur 3 und 5 zeigen die verriegelte Stellung. Figur 7 zeigt beide Riegel in Löseposition.

Fig. 6a illustriert die Anordnung der Schwenkstütze in Relation zur Drehscheibe 2. Die Schwenkstütze 3 ist konzentrisch rotierbar um die unterhalb der Drehscheibe 2 angebrachte Grundplatte 1 ausgebildet.

Fig. 6b dient zur Illustration der Funktionsweise der Schwenkbogenstütze 18. Diese ist einklappbar ausgebildet und läßt sich über einen Hebel 12 per Fußkraft (der Pflegeperson) betätigen und über Magnete 42 und Blechplatinen 25 beim Transport oder der Nichtbenutzung der Umsetzvorrichtung magnetisch arretieren. Die Magnete sind insbesondere in Fig. 2 gut zu erkennen.

Fig. 7 verdeutlicht die Anordnung von Stützlager 8 und Stützblech 10. Diese wirken als Anschlag für die Drehscheibe 2, wenn sich diese in Folge eines hohen Kippmomentes am Handlauf 16 aufrichtet. Dadurch wird die Drehscheibe beim Drehen gebremst. Der Pfleger weiß somit, daß sich die behinderte Person mit ihrem Körperschwerpunkt noch nicht innerhalb der Stehfläche 63 befindet und kann entsprechend eingreifen (s. auch Fig. 4).

Ferner wird deutlich, dass der Handlauf 16 sich mit der Drehscheibe 2 dreht, so dass für die behinderte Person auch während der Drehung permanent ein fester Halt gegeben ist.

Schließlich zeigen Fig. 8a und 8b den Transport der Einrichtung dem Prinzip einer "Schubkarre" (Fig. 8a) oder dem Prinzip einer "Sackkarre" folgend, und zwar mittels der Räder 43.

Auch dem Stützstock kommen mehrere Funktionalitäten zu, denn er dient einerseits als Anschlagteil für Behindertenmöbel wie z.B. ein Bett. Zudem dient er als Stütze für die umzusetzende Person während des Aufstehens und Hinsetzens. Ferner dient er als Hebeelement für den Transport der Umsetzvorrichtung in der Weise einer Sackkarre.

## Patentansprüche

1. Vorrichtung zum Umsetzen einer Person aus einer ersten Position in eine mindestens zweite Position mit einem bodenseitig angeordneten Basisteil (1) und einem an dem Basisteil (1) drehbar befestigten Drehteil (2) mit wenigstens einem im Wesentlichen senkrecht zu dem Drehteil (2) angeordneten ersten Halteteil (16) zum zeitweiligen Halten der Person, **gekennzeichnet durch** ein bodenseitig und bezüglich des Drehteils (2) radial außen angeordnetes, in der Bodenebene im Wesentlichen flach ausgebildetes und im Wesentlichen um die Drehachse (2) schwenkbares Schwenkteil (3).

2. Vorrichtung nach Anspruch 1, **dadurch gekennzeichnet, dass** das Schwenkteil (3) an dem Basisteil (1) drehbar gehaltert ist.

3. Vorrichtung nach Anspruch 2, **dadurch gekennzeichnet, dass** das Schwenkteil (3) zum Basisteil (1) konzentrisch drehbar gelagert ist.

4. Vorrichtung nach einem oder mehreren der vorhergehenden Ansprüche, **dadurch gekennzeichnet, dass** das wenigstens eine Schwenkteil (3) zum Drehteil (2) im Wesentlichen konzentrisch drehbar gelagert ist.

5. Vorrichtung nach einem oder mehreren der vorhergehenden Ansprüche, **dadurch gekennzeichnet, dass** das Drehteil (2) einen Zentralführungsbolzen (26) aufweist, welcher in eine Lagerbuchse (38) kraftschlüssig eingreift, die von einem mit dem Basisteil (1) verbundenen Lagergehäuse (13) aufgenommen ist.

6. Vorrichtung nach einem oder mehreren der vorhergehenden Ansprüche, **gekennzeichnet durch** zwischen dem Basisteil (1) und dem Drehteil (2) angeordnete Führungselemente (30) zur vorzugsweise konzentrischen Führung des Schwenkteils (3).

7. Vorrichtung nach einem oder mehreren der vorhergehenden Ansprüche, **dadurch gekennzeichnet, dass** das Schwenkteil (3) eine an diesem verankerte Rippenkonstruktion (5) aufweist.

8. Vorrichtung nach einem oder mehreren der vorhergehenden Ansprüche, **dadurch gekennzeichnet, dass** das Schwenkteil (3) in Schwenkrichtung an dem Basisteil (1) verriegelbar ausgebildet ist.

9. Vorrichtung nach einem oder mehreren der vorhergehenden Ansprüche, **dadurch gekennzeichnet, dass** das Schwenkteil (3) wenigstens zweiteilig ausgebildet ist.

10. Vorrichtung nach Anspruch 9, **dadurch gekennzeichnet, dass** die wenigstens zwei Teile des Schwenkteils (3) unabhängig voneinander oder gleichzeitig schwenkbar ausgebildet sind.

11. Vorrichtung nach einem oder mehreren der vorhergehenden Ansprüche, **gekennzeichnet durch** bodenseitig an dem wenigstens einen Schwenkteil (3) angeordnete Gleitelemente (32).

12. Vorrichtung nach einem oder mehreren der vorhergehenden Ansprüche, **dadurch gekennzeichnet, dass** das erste Halteteil (16) mit dem Drehteil (2) drehfest verbunden ist.

13. Vorrichtung nach einem oder mehreren der vorhergehenden Ansprüche, **dadurch gekennzeichnet, dass** das erste Halteteil (16) bezüglich der Drehachse des Drehteils (2) außermittig angeordnet ist.

14. Vorrichtung nach einem oder mehreren der vorhergehenden Ansprüche, **gekennzeichnet durch** einen an dem ersten Halteteil (16) schwenkbar angeordneten Transporthebel (50).

15. Vorrichtung nach einem oder mehreren der vorhergehenden Ansprüche, **dadurch gekennzeichnet, dass** das wenigstens eine Schwenkteil (3) in einem Winkelbereich der ersten Position angeordnet ist und in einem Winkelbereich der zweiten Position wenigstens ein im Außenbereich des Basisteils (1) angeordnetes Stützelement (60) vorgesehen ist.

16. Vorrichtung nach Anspruch 15, **gekennzeichnet durch** wenigstens eine mittels einer Lagerung (46) schwenkbar ausgebildete Schwenkbogenstütze (18).

17. Vorrichtung nach Anspruch 16, **dadurch gekennzeichnet, dass** das Stützelement (60) einen im Wesentlichen nach außen gerichtet angeordneten Hebelarm (12) aufweist und mit dem Basisteil (1) magnetisch arretierbar (25, 42) ausgebildet ist.

18. Vorrichtung nach einem oder mehreren der Ansprüche 15 bis 17, **dadurch gekennzeichnet, dass** oberhalb des Stützelementes (60) wenigstens ein im Wesentlichen senkrecht zu dem Drehteil (2) angeordnetes zweites Halteteil (17) vorgesehen ist.

19. Vorrichtung nach Anspruch 18, **dadurch gekennzeichnet, dass** das zweite Halteteil (17) in Form eines Stützstocks ausgebildet ist und an dessen freiem Ende einen Kugelknopf (61) aufweist.

20. Vorrichtung nach einem oder mehreren der Ansprüche 15 bis 19, **dadurch gekennzeichnet, dass** im Bereich des Stützelementes (60) wenigstens ein Transportrad (43) angeordnet ist.

21. Vorrichtung nach einem oder mehreren der vorhergehenden Ansprüche, **dadurch gekennzeichnet, dass** das erste Halteteil (16) und/oder das zweite Halteteil (17) mittels Lösegriffen (37) demontierbar ausgebildet ist.

22. Vorrichtung nach einem oder mehreren der vorhergehenden Ansprüche, **dadurch gekennzeichnet, dass** das Drehteil (2) durch wenigstens drei in Drehrichtung des Drehteils (2) rollbare Stützrollen (44) auf dem Basisteil (1) gelagert ist.

23. Vorrichtung nach einem oder mehreren der vorhergehenden Ansprüche, **dadurch gekennzeichnet, dass** das Drehteil (2) mittels einer Verriegelungsmimik (9, 64) in Drehrichtung verriegelbar ist.

24. Vorrichtung nach Anspruch 23, **gekennzeichnet durch** wenigstens ein im radial-äußeren Bereich des Drehteils (2) angeordnetes, in an der radialen Außenseite des Drehteils (2) angeordnete Ausnehmungen (64) eingreifbares Verriegelungselement (9).

25. Vorrichtung nach Anspruch 24, **dadurch gekennzeichnet, dass** das Verriegelungselement (9) als Fallriegel ausgebildet ist.

26. Vorrichtung nach Anspruch 24 oder 25, **dadurch gekennzeichnet, dass** das wenigstens eine Verriegelungselement (9) an wenigstens einem Brückenelement (20, 21) gehaltert ist.

27. Vorrichtung nach einem oder mehreren der vorhergehenden Ansprüche, **gekennzeichnet durch** ein als Anschlag für das Drehteil (2) wirkendes Stützlager (8) und Stützblech (10).

## Claims

1. Device for transferring a person from a first position to an at least second position, with a base part (1) arranged at its bottom and a swivel part (2) mounted in rotary fashion on said base part (1), having at least one first holding part (16) provided in a substantially vertical position relative to the swivel part (2) for temporarily holding the person, **characterized by** a pivoting part (3) arranged at the bottom and radially outside of the swivel part (2), which has a flat configuration in the bottom plane and is configured for being rotated substantially about the swivel axis (2).

2. The device as defined in Claim 1, **characterized in that** the pivoting part (3) is held in rotary fashion on the base part (1).

3. The device as defined in Claim 2, **characterized in that** the pivoting part (3) is seated for concentric rotation relative to the base part (1).

4. The device as defined in one or more of the preceding claims, **characterized in that** the at least one pivoting part (3) is seated for substantially concentric rotation relative to the swivel part (2).

5. The device as defined in one or more of the preceding claims, **characterized in that** the swivel part (2) comprises a central guide bolt (26) being in frictional engagement with a bearing bush (38) which latter is received in a bearing housing (13) connected with the base part (1).

6. The device as defined in one or more of the preceding claims, **characterized by** guide elements (30), arranged between the base part (1) and the swivel part (2), for guiding the pivoting part (3) preferably in concentric fashion.

7. The device as defined in one or more of the preceding claims, **characterized in that** the pivoting part (3) comprises a rib structure (5) anchored thereon.

8. The device as defined in one or more of the preceding claims, **characterized in that** the configuration of the pivoting part (3) is such that it can be latched on the base part (1) in the pivoting direction.

9. The device as defined in one or more of the preceding claims, **characterized in that** the pivoting part (3) consists of at least two parts.

10. The device as defined in Claim 9, **characterized in that** the at least two parts of the pivoting part (3) are designed for pivoting jointly or independently one from the other.

11. The device as defined in one or more of the preceding claims, **characterized by** sliding elements (32) arranged at the bottom on the at least one pivoting part (3).

12. The device as defined in one or more of the preceding claims, **characterized in that** the first holding part (16) is connected with the swivel part (2) to rotate together with it.

13. The device as defined in one or more of the preceding claims, **characterized in that** the first holding part (16) is arranged eccentrically relative to the rotary axis of the swivel part (2).

14. The device as defined in one or more of the preceding claims, **characterized by** a transport lever (50), which is arranged in pivoting fashion on the first holding part (16).

15. The device as defined in one or more of the preceding claims, **characterized in that** the at least one pivoting part (3) is arranged in an angular range of the first position and that at least one supporting element (60), arranged in the outer area of the base part (1), is provided in an angular range of the second position.

16. The device as defined in Claim 15, **characterized by** at least one curved pivoting support (18) designed for being pivoted by means of a mount (46).

17. The device as defined in Claim 16, **characterized in that** the supporting element (60) comprises a lever arm arranged to point substantially in outward direction, and can be magnetically latched (25, 42) on the base part (1).

18. The device as defined in one or more of Claims 15 to 17, **characterized in that** at least one second holding part (17) is provided above the supporting element (60), in an arrangement substantially perpendicular to the swivel part (2).

19. The device as defined in Claim 18, **characterized in that** the second holding part (17) is configured in the form of a cane with a spherical button (61) provided on its free end.

20. The device as defined in one or more of Claims 15 to 19, **characterized in that** at least one transport wheel (43) is arranged in the area of the supporting element (60).

21. The device as defined in one or more of the preceding claims, **characterized in that** the first holding part (16) and/or the second holding part (17) are suitably configured for being detached by means of detaching handles (37).

22. The device as defined in one or more of the preceding claims, **characterized in that** the swivel part (2) is seated on the base part (1) by at least three supporting rollers (44) that can be caused to roll in the sense of rotation of the swivel part (2).

23. The device as defined in one or more of the preceding claims, **characterized in that** the swivel part (2) can be latched in the sense of rotation by a latching mimic (9, 64).

24. The device as defined in Claim 23, **characterized by** at least one latching element (9) arranged in a radially outer area of the swivel part (2), for engagement in recesses (64) provided on the radially outer side of the swivel part (2).

25. The device as defined in Claim 24, **characterized in that** the latching element (9) is designed as drop latch.

26. The device as defined in Claim 24 or 25, **characterized in that** the at least one latching element (9) is held on at least one bridge element (20, 21).

27. The device as defined in one or more of the preceding claims, **characterized by** a supporting bearing (8) and supporting plate (10) acting as stop for the swivel part (2).

## Revendications

1. Dispositif pour déplacer une personne d'une première position dans au moins une deuxième position, comprenant un élément de base (1) disposé côté fond et un élément tournant (2) fixé à rotation sur l'élément de base (1), et au moins un premier élément de soutien (16) disposé pour l'essentiel perpendiculairement à l'élément tournant (2) pour soutenir temporairement la personne,
**caractérisé par**
un élément basculant (3) disposé côté fond et radialement à l'extérieur par rapport à l'élément tournant (2), formé pour l'essentiel plat dans le plan de fond et pivotant pour l'essentiel autour l'axe de rotation (2).

2. Dispositif selon la revendication 1,
**caractérisé en ce que**
l'élément basculant (3) est maintenu en rotation au niveau de l'élément de base (1).

3. Dispositif selon la revendication 2,
**caractérisé en ce que**
l'élément basculant (3) est logé en rotation concentrique par rapport à l'élément de base (1).

4. Dispositif selon l'une ou plusieurs des revendications précédentes,
**caractérisé en ce qu'**
au moins un élément basculant (3) est logé pour l'essentiel en rotation concentrique par rapport à l'élément tournant (2).

5. Dispositif selon l'une ou plusieurs des revendications précédentes,
**caractérisé en ce que**
l'élément tournant (2) présente un boulon de guidage central (26) qui s'engage par complémentarité de force dans un coussinet (38) logé dans un boîtier de logement (13) relié à l'élément de base (1).

6. Dispositif selon l'une ou plusieurs des revendications précédentes,
**caractérisé par**
des éléments de guidage (30) disposés entre l'élément de base (1) et l'élément tournant (2) pour le guidage de préférence concentrique de l'élément basculant (3).

7. Dispositif selon l'une ou plusieurs des revendications précédentes,
**caractérisé en ce que**
l'élément basculant (3) présente un ensemble de nervures (5) ancré sur celui-ci.

8. Dispositif selon l'une ou plusieurs des revendications précédentes,
**caractérisé en ce que**
l'élément basculant (3) est verrouillable sur l'élément de base (1) dans la direction de pivotement.

9. Dispositif selon l'une ou plusieurs des revendications précédentes,
**caractérisé en ce que**
l'élément basculant (3) est réalisé en au moins deux pièces.

10. Dispositif selon la revendication 9,
**caractérisé en ce que**
les au moins deux pièces de l'élément basculant (3) sont pivotantes indépendamment l'une de l'autre ou simultanément.

11. Dispositif selon l'une ou plusieurs des revendications précédentes,
**caractérisé par**
des éléments coulissants (32) disposés côté fond sur l'au moins un élément basculant (3).

12. Dispositif selon l'une ou plusieurs des revendications précédentes,
**caractérisé en ce que**
le premier élément de soutien (16) est relié en rotation solidaire à l'élément tournant (2).

13. Dispositif selon l'une ou plusieurs des revendications précédentes,
**caractérisé en ce que**
le premier élément de soutien (16) est disposé excentré par rapport à l'axe de rotation de l'élément tournant (2).

14. Dispositif selon l'une ou plusieurs des revendications précédentes,
**caractérisé par**
un levier de transport (50) disposé en pivotement sur le premier élément de soutien (16).

15. Dispositif selon l'une ou plusieurs des revendications précédentes,
**caractérisé en ce que**
l'au moins un élément basculant (3) est disposé dans une zone angulaire de la première position, et dans une zone angulaire de la deuxième position au moins un élément d'appui (60) est disposé dans la zone extérieure de l'élément de base (1).

16. Dispositif selon la revendication 15,
**caractérisé par**
au moins un appui (18) en arc de pivotement pivotant au moyen d'un palier (46).

17. Dispositif selon la revendication 16,
**caractérisé en ce que**
l'élément d'appui (60) présente un bras de levier (12) pour l'essentiel orienté vers l'extérieur et peut être bloqué magnétiquement (25, 42) avec l'élément de base (1).

18. Dispositif selon l'une ou plusieurs des revendications 15 à 17,
**caractérisé en ce qu'**
au-dessus de l'élément d'appui (60) au moins un deuxième élément de soutien (17) est disposé pour l'essentiel perpendiculairement par rapport à l'élément tournant (2).

19. Dispositif selon la revendication 18,
**caractérisé en ce que**
le deuxième élément de soutien (17) présente la forme d'une canne d'appui avec un bouton sphérique (61) à son extrémité libre.

20. Dispositif selon l'une ou plusieurs des revendications 15 à 19,
**caractérisé en ce qu'**
au moins une roue de transport (43) est disposée dans la zone de l'élément d'appui (60).

21. Dispositif selon l'une ou plusieurs des revendications précédentes,
**caractérisé en ce que**
le premier élément de soutien (16) et/ou le deuxième élément de soutien (17) sont démontables au moyen de poignées de desserrage (37).

22. Dispositif selon l'une ou plusieurs des revendications précédentes,
**caractérisé en ce que**
l'élément tournant (2) est logé sur l'élément de base (1) par au moins trois rouleaux d'appui (44) roulant dans la direction de rotation de l'élément tournant (2).

23. Dispositif selon l'une ou plusieurs des revendications précédentes,
**caractérisé en ce que**
l'élément tournant (2) est verrouillable dans la direction de rotation au moyen d'un mécanisme de verrouillage (9, 64).

24. Dispositif selon la revendication 23,
**caractérisé en ce qu'**
au moins un élément de verrouillage (9) disposé dans la zone extérieure radiale de l'élément rotatif (2) s'engage dans des évidements (64) prévus sur la face extérieure radiale de l'élément tournant (2).

25. Dispositif selon la revendication 24,
**caractérisé en ce que**
l'élément de verrouillage (9) présente la forme d'un loquet.

26. Dispositif selon la revendication 24 ou 25,
**caractérisé en ce qu'**
au moins un élément de verrouillage (9) est fixé à au moins un élément de pont (20, 21).

27. Dispositif selon l'une ou plusieurs des revendications précédentes,
**caractérisé par**
un palier d'appui (8) et une tôle d'appui (10) agissant comme butée pour l'élément tournant (2).
